# EUROPÄISCHE PATENTSCHRIFT

(11) **EP 3 824 169 B1**
(45) Veröffentlichungstag und Bekanntmachung des Hinweises auf die Patenterteilung: **08.01.2025**
(21) Anmeldenummer: 19742163.9
(22) Anmeldetag: 15.07.2019
(51) Int. Cl.: F01P 5/04, F01P 5/06

(54) **KÜHLVORRICHTUNG FÜR EINE FAHRZEUGFRONT EINES KRAFTFAHRZEUGS**
COOLING DEVICE FOR A VEHICLE FRONT OF A MOTOR VEHICLE
DISPOSITIF DE REFROIDISSEMENT POUR L'AVANT D'UN VÉHICULE À MOTEUR

(30) Priorität: 16.07.2018 DE 102018117091
(43) Veröffentlichungstag der Anmeldung: 26.05.2021
(73) Patentinhaber: MAN Truck & Bus SE, 80995 München (DE)
(72) Erfinder: SATTLER, Steve, 80992 München (DE); HINTEREDER, Jürgen, 80997 München (DE); RÜBSAMEN, Susanne, 80687 München (DE); LERCHE, Jacek, 82269 Geltendorf (DE)
(74) Vertreter: v. Bezold & Partner Patentanwälte - PartG mbB
(86) Internationale Anmeldenummer: PCT/EP2019/068941
(87) Internationale Veröffentlichungsnummer: WO 2020/016145

(56) Entgegenhaltungen:
- DE-A1- 10 034 398
- DE-A1- 19 533 642
- DE-A1- 19 750 967
- US-A- 4 186 693

## Beschreibung

Die Erfindung betrifft eine Kühlvorrichtung für eine Fahrzeugfront eines Kraftfahrzeugs, vorzugsweise eines Nutzfahrzeug.

Typischerweise weist ein LKW-Triebstrang einen wassergekühlten Motor (optional luftgekühlt) mit einem motorfesten Lüfterrad und vorgelagerter Kühlereinheit auf. Beim Frontlenker-LKW befindet sich der Antriebstrang in der Regel unterhalb des Fahrerhauses nahe am vorderen Rahmenende und über einer Vorderachse.

Mit Hilfe der Kühlereinheit kann die Kühlmitteltemperatur unter Zuhilfenahme eines durch das Lüfterrad angesaugten Kühlluftmassenstroms, der die Kühlereinheit durchströmt, abgekühlt werden. Herkömmlich ist das Lüfterrad hierbei motorfest und durch eine direkt oder indirekt mit der Kurbelwelle der Brennkraftmaschine verbundene Welle angetrieben. Da die Welle nur innerhalb des Motorblockes gelagert ist, ergibt sich eine motornahe Anordnung des Lüfterrads, um die Schwingungen des Lüfterrads so gering wie möglich zu halten.

Ein Spalt zwischen dem Lüfterrad und der Lüfterhaube ist so gering wie möglich zu halten, jedoch groß genug, um die Schwingungen des Triebstrangs noch auszugleichen. Ein geringer Spalt verhindert, dass Falschluft vom Lüfterrad erneut angesaugt wird. Die Brennkraftmaschine sitzt herkömmlich mit dem Lüfterrad direkt hinter der Kühlereinheit.

Die DE 100 41 915 A1 offenbart ein alternatives Kühlsystem für ein Nutzfahrzeug. Das Kühlsystem mit einem Kühlerlüfteraggregat, bestehend aus einem Kühler und einem Kühlerlüfter, für die Kühlung einer Antriebseinrichtung, z. B. eines Dieselmotors, weist einen aerodynamisch optimierten Lüfter auf, der elektrisch angetrieben ist.

Aus der DE 10 2005 033 331 A1 ist eine weitere Fahrzeugkühleranordnung mit einem Kühlmodul und einer Lüfterhaube in einem Lastkraftwagen bekannt. Die Lüfterhaube ist fahrzeugtragrahmenfest angeordnet. Ein weiteres Ausführungsbeispiel wird im US 4 186 693 angezeigt.

Der Erfindung liegt die Aufgabe zu Grunde, eine alternative und/oder verbesserte Kühlvorrichtung zu schaffen.

Die Aufgabe wird gelöst durch die Merkmale des unabhängigen Anspruchs 1. Vorteilhafte Weiterbildungen sind in den abhängigen Ansprüchen und der Beschreibung angegeben.

Die Kühlvorrichtung für eine Fahrzeugfront eines Kraftfahrzeugs, vorzugsweise eines Nutzfahrzeug (z. B. Lastkraftwagen, vorzugsweise Frontlenker-Lastkraftwagen), weist ein Lüfterrad auf. Das Lüfterrad ist trieblich mit einem Abtrieb einer Brennkraftmaschine (z. B. direkt oder indirekt mit einer Kurbelwelle der Brennkraftmaschine) verbindbar oder verbunden und drehbar in einer fahrzeugtragrahmenfesten Lagerung (z. B (z. B. Gleitlager oder Wälzlager)) gelagert.

Durch die fahrzeugtragrahmenfeste Anordnung des Lüfterrads ist es nicht mehr erforderlich, dass das Lüfterrad motornah verbaut ist, was herkömmlich aufgrund der motorfesten Anordnung des Lüfterrads nötig ist. Die somit ermöglichten Positionsveränderungen für das Lüfterrad und die Brennkraftmaschine können u.a. eine verbesserte Montierbarkeit des Antriebsstrangs, mehr Flexibilität hinsichtlich einer Nutzung des verfügbaren Bauraums und eine verbesserte Kühlleistung ermöglichen. Insbesondere kann ein vergrößerter Abstand zwischen dem Lüfterrad und der Fahrzeugfrontseite bspw. eine verlängerte Lüfterhaube ermöglichen, die damit aerodynamischer ausgeführt werden kann. Die äußeren Ecken einer Kühlereinrichtung können so besser durchströmt werden. Zwischen der Brennkraftmaschine und dem Lüfterrad kann ein weiterer Fahrzeugquerträger angeordnet sein, der den Fahrzeugtragrahmen weiter versteifen kann und zusätzlich als fahrzeugtragrahmenfeste Anbindung für die Lagerung des Lüfterrads dienen kann. Zusätzlich wird durch die fahrzeugtragrahmenfeste Anordnung des Lüfterrads eine Entkopplung des Lüfterrads von den Triebstrangschwingungen der Brennkraftmaschine bewirkt. Diese Entkopplung kann es ermöglichen, einen Ringspalt zwischen dem Lüfterrad und einer Lüfterhaube im Vergleich zu herkömmlichen Konstruktionen deutlich zu reduzieren. Der verkleinerte Ringspalt hat ebenfalls einen positiven Effekt auf die Effizienz der Kühlvorrichtung.

In einer Ausführungsform kann das Lüfterrad eine Antriebswelle aufweisen und/oder mit einer Antriebswelle trieblich verbunden sein, die trieblich mit dem Abtrieb verbunden (z. B. von dem Abtrieb angetrieben ist) und/oder in der fahrzeugtragrahmenfesten Lagerung drehbar gelagert ist.

Laut Erfindung weist die Vorrichtung ferner ein Tragrahmenbauteil eines Fahrzeugtragrahmens, vorzugsweise ein Querträgertragrahmenbauteil, auf, an oder in dem die Lagerung fahrzeugtragrahmenfest angeordnet ist.

Zweckmäßig kann das Tragrahmenbauteil zwischen dem Lüfterrad und der Brennkraftmaschine angeordnet sein und/oder sich in einer Fahrzeugquerrichtung erstrecken.

In einem weiteren Ausführungsbeispiel ist das Tragrahmenbauteil als Gitterrahmen aus Stabelementen ausgebildet oder weist einen Gitterrahmen aus Stabelementen auf. Alternativ oder zusätzlich ist das Tragrahmenbauteil in Kühlluftströmungsrichtung hinter dem Lüfterrad und/oder vor dem Abtrieb angeordnet. Der Gitterrahmen ermöglicht ein steifes und zugleich leichtbauendes Tragrahmenteil.

Beispielsweise kann das Tragrahmenbauteil Teil eines vollständig oder zumindest teilweise als Gitterrahmen ausgeführten Fahrzeugtragrahmens sein.

Zweckmäßig kann sich der Begriff "Kühlluftströmungsrichtung" hierin auf eine Strömungsrichtung der durch das Lüfterrad angesaugten Kühlluft beziehen.

In einem weiteren Ausführungsbeispiel weist die Kühlvorrichtung ferner eine flexible Triebverbindung auf, die das Lüfterrad (z. B. die Antriebswelle des Lüfterrads) trieblich mit dem Abtrieb verbindet. Die flexible Triebverbindung ermöglicht die tragrahmenfeste Anordnung der Lagerung des Lüfterrads und die Entkoppelung von den Triebstrangschwingungen. Aufgrund der Entkoppelung kann auch ein Ringspalt zwischen einer Lüfterhaube und dem Lüfterrad verringert werden.

In einer Weiterbildung weist die flexible Triebverbindung eine Gelenkwelle, vorzugsweise eine Gleichlaufgelenkwelle, auf. Alternativ oder zusätzlich weist die flexible Triebverbindung bspw. eine biegsame Welle auf. Es ist möglich, dass die flexible Triebverbindung zur Kompensation von Relativbewegungen und/oder einem Winkelversatz zwischen dem Lüfterrad und dem Abtrieb ausgebildet ist.

In einer Ausführungsform weist die Kühlvorrichtung ferner eine Kühlereinrichtung (z. B. Kühlereinheit oder Kühlerpaket) für Ladeluft und/oder ein Motorkühlmittel auf. Vorzugsweise kann die Kühlereinrichtung von Kühlluft, die das Lüfterrad ansaugt, durchströmbar angeordnet sein.

Beispielsweise kann die Kühlereinrichtung direkt hinter einer Fahrzeugfrontmaske und/oder Fahrzeugfrontseite des Kraftfahrzeugs angeordnet sein.

Es ist auch möglich, dass ein waagerechter Abstand zwischen dem Lüfterrad und der Kühleinrichtung größer oder gleich 300 mm ist.

In einer Weiterbildung weist die Kühlereinrichtung einen Hochtemperaturkühler (z. B. Motorkühlmittelkühler für ein Motorkühlmittel) und/oder einen Niedertemperaturkühler (z. B. Ladeluftkühler für Ladeluft) auf. Alternativ oder zusätzlich ist die Kühlereinrichtung in Kühlluftströmungsrichtung vor dem Lüfterrad angeordnet.

In einer weiteren Ausführungsform weist die Kühlvorrichtung ferner eine Lüfterhaube auf, die in Kühlluftströmungsrichtung zumindest teilweise (z. B. im Wesentlichen) vor dem Lüfterrad angeordnet ist. Es kann ein zumindest aus Strömungsgründen notwendiger Überlappungsbereich zwischen der Lüfterhaube und dem Lüfterrad bestehen. Die Lüfterhaube kann eine aerodynamische Luftführung ermöglichen, insbesondere auch eine Durchströmung der Kühlereinrichtung in deren äußeren Eckbereichen.

In einer Weiterbildung ist ein Ringspalt zwischen der Lüfterhaube und dem Lüfterrad kleiner oder gleich 6 mm. Insbesondere kann der Spalt minimalst klein sein, wobei hier lediglich die Toleranz der Anbindungsstruktur begrenzend ist.

in einer weiteren Ausführungsform ist ein Haubenabschnitt der Lüfterhaube, vorzugsweise ein unterer Haubenabschnitt, konvex nach innen gebogen. Dies kann dazu dienen, zusätzlichen Bauraum für einen weiteren Tragrahmenquerträger zu schaffen, der den Fahrzeugtragrahmen, insbesondere einen Leichtbau-Fahrzeugtragarmen, weiter versteifen kann. Die konvexe Biegung ermöglicht eine Steigerung der Eigensteifigkeit und gleichzeitig eine strömungsgünstige Luftführung.

In einer weiteren Ausführungsform weist die Lüfterhaube an deren Außenumfangsfläche eines oder mehrere Versteifungselemente, vorzugsweise Versteifungsrippen, auf. Die Versteifungselemente dienen zum Versteifen der Lüfterhaube, sodass diese bei Schwingungen und Erschütterungen trotz dünner Wandstrukturen formstabil bleibt.

Beispielsweise kann die Lüfterhaube aus faserverstärktem (z. B. endlosfaserverstärktem) Kunststoff gefertigt sein. Andere Materialien sind auch denkbar.

In einer Weiterbildung sind die Versteifungsrippen vorzugsweise so angeordnet und/oder geometrisch ausgebildet, dass eine Eigenfrequenz der Lüfterhaube in einer Richtung weg von einer im Betrieb auftretenden fahrzeugtragrahmenseitigen Anregungsfrequenz (z. B. einer im Betrieb des Kraftfahrzeugs normalerweise und/oder häufig und/oder überwiegend auftretenden fahrzeugtragrahmenseitigen Anregungsfrequenz) verändert ist.

In einem Ausführungsbeispiel sind eines oder mehrere der Versteifungselemente oben und/oder unten an der Außenumfangsfläche angeordnet und/oder erstrecken sich im Wesentlichen parallel zur Kühlluftströmungsrichtung.

In einem weiteren Ausführungsbeispiel ist mindestens ein Versteifungselement zumindest teilweise (vorzugsweise vollständig) umlaufend um die Außenumfangsfläche angeordnet und/oder erstreckt sich in einer Umfangsrichtung um die Außenumfangsfläche (zum Beispiel teilweise oder vollständig).

In einer Ausführungsform ist die Lüfterhaube an der Kühlereinrichtung befestigt und/oder fahrzeugtragrahmenfest angeordnet. Die modulare Anbindung und selbsttragende Struktur wirkt sich positive auf Montage und Service aus. Durch Anbindung an fahrzeugtragrahmenfeste Strukturen lassen sich weitere Potentiale wie schwingungsgerechte Konstruktion ermöglichen. Es ist möglich, dass die Lüfterhaube zwischen der Kühlereinrichtung und/oder einem Fahrzeugfrontlufteintritt und dem Lüfterrad angeordnet ist und/oder eine Länge in Kühlluftströmungsrichtung von größer als 200 mm, 250 mm, 300 mm oder 350 mm aufweist.

In einer weiteren Ausführungsform weist die Lüfterhaube eine strömungsgünstig gewölbte Innenkontur auf.

Die Erfindung betrifft auch ein Kraftfahrzeug, vorzugsweise ein Nutzfahrzeug, vorzugsweise einen Lastkraftwagen, aufweisend eine Brennkraftmaschine und eine Kühlvorrichtung wie hierin offenbart, wobei das Lüfterrad trieblich mit dem Abtrieb der Brennkraftmaschine verbunden ist.

In einem Ausführungsbeispiel ist ein waagerechter Abstand zwischen dem Lüfterrad und einer Fahrzeugfrontseite (zum Beispiel einer Vorderseite einer Fahrzeugfrontmaske) des Kraftfahrzeugs größer oder gleich 550 mm. Alternativ oder zusätzlich ist ein waagerechter Abstand zwischen der Brennkraftmaschine und einer Fahrzeugfrontseite des Kraftfahrzeugs größer oder gleich 900 mm. Alternativ oder zusätzlich ist ein waagerechter Abstand zwischen dem Lüfterrad und der Brennkraftmaschine größer oder gleich 350 mm. Diese Mindestabmessungen können beispielsweise die aerodynamische Verlängerung der Lüfterhaube, die fahrzeugtragrahmenfeste Anordnung des Lüfterrads, den verringerten Ringspalt und/oder die Anordnung des Fahrzeugtragrahmenträgers zwischen dem Lüfterrad und der Brennkraftmaschine ermöglichen.

Es ist auch möglich, die Vorrichtung wie hierin offenbart bspw. für Personenkraftwagen oder geländegängige Fahrzeuge zu verwenden.

Die zuvor beschriebenen bevorzugten Ausführungsformen und Merkmale der Erfindung sind beliebig miteinander kombinierbar. Weitere Einzelheiten und Vorteile der Erfindung werden im Folgenden unter Bezug auf die beigefügten Zeichnungen beschrieben. Es zeigen:
- Figur 1: eine perspektivische Ansicht einer Kühlvorrichtung gemäß der vorliegenden Offenbarung;
- Figur 2: eine Explosionszeichnung der Kühlvorrichtung von Figur 1;
- Figur 3: eine Draufsicht auf die Kühlvorrichtung von Figur 1; und
- Figur 4: eine Schnittansicht der Kühlvorrichtung entlang einer Linie A-A von Figur 3.

Die in den Figuren gezeigten Ausführungsformen stimmen zumindest teilweise überein, so dass ähnliche oder identische Teile mit den gleichen Bezugszeichen versehen sind und zu deren Erläuterung auch auf die Beschreibung der anderen Ausführungsformen bzw. Figuren verwiesen wird, um Wiederholungen zu vermeiden.

Die Figuren 1 bis 4 zeigen eine Kühlvorrichtung 10 für eine Fahrzeugfront eines Kraftfahrzeugs, insbesondere eines Nutzfahrzeugs, zum Beispiel ein Lastkraftwagen. Die Kühlvorrichtung 10 kann unmittelbar hinter einer Fahrzeugfront des Kraftfahrzeugs, das heißt einer Frontmaske des Kraftfahrzeugs, eingebaut sein, zum Beispiel unterhalb eines Fahrerhauses. Eine Vorwärtsfahrtrichtung des Kraftfahrzeugs ist in der Figur 1 mit einem Pfeil V gekennzeichnet. Es kann auch möglich sein, die Kühlvorrichtung 10 an einer anderen Position anzuordnen, z.B. heckseitig bei einem Nutzfahrzeug, z. B Omnibus, mit einer Heck-Brennkraftmaschine.

Es wird darauf hingewiesen, dass die hierin offenbarte Kühlvorrichtung insbesondere Positionsveränderungen für das Lüfterrad und die Brennkraftmaschine ermöglichen kann, die u. a. eine verbesserte Montierbarkeit des Antriebsstrangs, mehr Flexibilität hinsichtlich einer Nutzung des verfügbaren Bauraums und eine verbesserte Kühlleistung ermöglichen.

Die Kühlvorrichtung 10 weist ein Lüfterrad 12 auf. Das Lüfterrad 12 ist als ein Axiallüfterrad ausgebildet. Das Lüfterrad 12 weist eine Antriebswelle 14 auf bzw. ist mit der Antriebswelle 14 verbunden. Das Lüfterrad 12 ist drehfest mit der Antriebswelle 14 verbunden. Die Antriebswelle 14 ist drehbar in einer Lagerung 16 gelagert. Die Lagerung (z. B. Gleitlager oder Wälzlager) 16 ist fahrzeugtragrahmenfest angeordnet. Damit ist das Lüfterrad 12 nicht wie üblich motorfest, sondern stattdessen fahrzeugtragrahmenfest verbunden.

Die Lagerung 16 ist insbesondere in einem Querträgertragrahmenbauteil 18 rahmenfest verbaut. Das Querträgertragrahmenbauteil 18 bildet einen Teil des Fahrzeugrahmens des Kraftfahrzeugs. Das Querträgertragrahmenbauteil 18 erstreckt sich in einer Querrichtung des Kraftfahrzeugs. Das Querträgertragrahmenbauteil 18 kann beispielsweise zwei außenliegende Längsträgerbauteile (z. B. aus einem Gitterrahmen) miteinander verbinden. Das Querträgertragrahmenbauteil 18 ist durch einen Gitterrahmen aus miteinander verbundenen Stabelementen (zum Beispiel Vierkantrohr, Rundrohr oder jegliches anderes Profil, z. B. C-Profil, Omega-Profil, L-Profil usw.) gebildet. Das Querträgertragrahmenbauteil 18 ist bezüglich einer Strömungsrichtung der Kühlluft, die von dem Lüfterrad 12 angesaugt wird, hinter dem Lüfterrad 12 angeordnet.

Die Antriebswelle 14 ist über eine flexible Triebverbindung 20 trieblich mit einem Abtrieb 22 einer Brennkraftmaschine (nicht dargestellt), z. B. Diesel-, Benzin- oder Gasmotor, des Kraftfahrzeugs verbunden. Der Abtrieb 22 ist motorfest.

Die flexible Triebverbindung 20 weist in der dargestellten Ausführungsform eine Gelenkwelle 24, insbesondere eine Gleichlauf-Gelenkwelle, auf. Die Gleichlauf-Gelenkwelle ermöglicht einen gleichmäßigen Antrieb des Lüfterrad 12 trotz eines Winkelversatzes, der beispielsweise durch die Schwingungen des Triebstrangs resultieren kann. Die Gelenkwelle 24 ist antreibend mit der Antriebswelle 14 verbunden.

Die flexible Triebverbindung 20 ermöglicht einen Ausgleich von Relativbewegungen zwischen dem motorfesten Abtrieb 22 einerseits und der fahrzeugtragrahmenfesten Antriebswelle 14 und dem fahrzeugtragrahmenfesten Lüfterrad 12 andererseits. Insbesondere kann ein sich verändernder Winkelversatz, der durch die Triebstrangschwingungen resultiert, ausgeglichen werden. Damit kann ein Drehmoment zwischen dem Abtrieb 22 und der Antriebswelle 14 trotz der Relativbewegungen übertragen werden.

Es ist beispielsweise auch möglich, dass die flexible Triebverbindung 20 eine biegsame Welle oder eine andere flexible Wellenverbindung zum Ausgleich von Relativbewegungen aufweist. Am Abtrieb 22 oder der flexiblen Triebverbindung 20 kann ferner eine flexible Kupplung (nicht dargestellt), zum Beispiel eine Visco-Kupplung, vorgesehen sein, die eine bedarfsgesteuerte Zuschaltung des Lüfterrads 12 ermöglichen kann.

Die Kühlvorrichtung 10 weist ferner eine Lüfterhaube 26 und eine Kühlereinrichtung 28 auf. Die Lüfterhaube 26 ist beispielhaft an die Kühlereinrichtung 28 montiert. Die Kühlereinrichtung 28 kann beispielsweise mittels seitlicher Lager (nicht dargestellt) am Rahmen der Kühlereinrichtung 28 am Fahrzeugtragrahmen befestigt sein. Die Kühlereinrichtung 28 kann ferner beispielsweise durch Pendelstützen gehalten sein.

Die Kühlereinrichtung 28 kann beispielsweise einen Hochtemperaturkühler 30 und/oder einen Niedertemperaturkühler 32 aufweisen. Bspw. kann der Kühler 30 zum Kühlen eines Motorkühlmittels und der Kühler 32 zum Kühlen von Ladeluft verbunden sein. Die Kühlereinrichtung 28 ist direkt hinter einer Frontmaske des Kraftfahrzeugs angeordnet.

Zwischen der Kühlereinrichtung 28 und dem Lüfterrad 12 ist die Lüfterhaube 26 angeordnet. Die Lüfterhaube 26 dient zur Luftführung der Kühlluft, die das Lüfterrad 12 ansaugt. Die Lüfterhaube 26 ist im Vergleich zu einer herkömmlichen Lüfterhaube verlängert und kann dadurch aerodynamischer ausgebildet sein. Die Länge der Lüfterhaube kann bspw. nur durch die Eigensteifigkeit der Lüfterhaube (Konstruktion, Material) und die erforderlichen Toleranzen zum Lüfterrad begrenzt sein.

Die Lüfterhaube 26 weist zur Aussteifung Versteifungselemente 34 z. B. in Form von Versteifungsrippen auf, insbesondere um Schwingungen der Lüfterhaube 26 zu verhindern oder zumindest zu verringern. Die Versteifungselemente 34 sind insbesondere an einer Außenumfangsfläche 36 der Lüfterhaube 26 angeordnet. Die Versteifungselemente 34 erstrecken sich in einer Längsrichtung der Lüfterhaube 26, beispielsweise oben und unten an der Lüfterhaube 26. Ein weiteres Versteifungselement 34 ist als umlaufender Ring um die Außenumfangsfläche 36 angeordnet.

Eine Innenkontur der Lüfterhaube 26 ist strömungsgünstig ausgeführt. Die Innenkontur der Lüfterhaube 26 ist in einem unteren Bereich konvex nach innen gebogen. Die konvexe Biegung 38 kann sich zunächst radial nach innen und in Kühlluftströmungsrichtung bis zu einem Scheitelpunkt erstrecken, und sich ausgehend vom Scheitelpunkt radial nach außen und in Kühlluftströmungsrichtung erstrecken. Diese konvexe Biegung 38 (siehe Figur 4) nach innen kann aus Bauraum und Fahrzeugrahmensteifigkeitsgründen vorteilhaft sein, da sie eine Anordnung eines weiteren Tragrahmenquerträgers direkt unterhalb der Lüfterhaube 26 ermöglichen kann und dennoch dafür sorgt, dass die Kühlereinrichtung 28 auch in deren Eckbereichen durchströmt ist.

Die vom Lüfterrad 12 angesaugte Kühlluft durchströmt zuerst die Kühlereinrichtung 28 (hier beispielsweise zuerst den Ladeluftkühler 32 und dann den Motorkühler 30), danach die Lüfterhaube 26 und schließlich das Lüfterrad 12.

Die fahrzeugtragrahmenfeste Anordnung des Lüfterrads 12 ermöglicht eine Veränderung der Positionierung des Lüfterrads 12 und der Brennkraftmaschine (nicht dargestellt) relativ zueinander und relativ zur Fahrzeugfrontseite des Kraftfahrzeugs. Insbesondere ist es nicht mehr erforderlich, dass das Lüfterrad 12 motornah verbaut ist (herkömmlich erforderlich wegen motorfester Anordnung des Lüfterrads). Die geänderten Positionierungen können u.a. eine verbesserte Montierbarkeit des Antriebsstrangs, mehr Flexibilität hinsichtlich einer Nutzung des verfügbaren Bauraums und eine verbesserte Kühlleistung ermöglichen.

Wie in Figur 4 dargestellt ist, kann ein (waagerechter) Abstand A1 zwischen dem Lüfterrad 12 und einer Fahrzeugfrontseite (z. B. Vorderseite einer Fahrzeugfrontmaske) 40 (schematisch dargestellt) des Kraftfahrzeugs größer oder gleich 550 mm sein. Ein waagerechter Abstand A2 zwischen der Brennkraftmaschine und einer Fahrzeugfrontseite des Kraftfahrzeugs kann größer oder gleich 900 mm sein und/oder ein waagerechter Abstand A3 zwischen dem Lüfterrad 12 und der Brennkraftmaschine kann größer oder gleich 350 mm sein. Herkömmlich ist sowohl das Lüfterrad 12 als auch die Brennkraftmaschine erheblich dichter an der Fahrzeugfrontseite positioniert.

Der vergrößerte Abstand zwischen Lüfterrad 12 und Fahrzeugfrontseite 40 ermöglicht bspw. eine verlängerte Lüfterhaube 26. Die Lüfterhaube 26 kann damit aerodynamischer ausgeführt werden. Die äußeren Ecken der Kühlereinrichtung 28 können so besser durchströmt werden.

Zusätzlich wird durch die fahrzeugtragrahmenfeste Anordnung des Lüfterrads 12 eine Entkopplung des Lüfterrads 12 von den Triebstrangschwingungen der Brennkraftmaschine bewirkt. Diese Entkopplung ermöglicht es, den Ringspalt R (siehe Figur 4) zwischen dem Lüfterrad 12 und der Lüfterhaube 26 im Vergleich zu herkömmlichen Konstruktionen deutlich zu reduzieren. Der Ringspalt R kann bspw. kleiner oder gleich 6 mm sein. Der verkleinerte Ringspalt R hat ebenfalls einen positiven Effekt auf die Effizienz der Kühlvorrichtung 10.

### Bezugszeichenliste

- 10: Kühlvorrichtung
- 12: Lüfterrad
- 14: Antriebswelle
- 16: Lagerung
- 18: Querträgertragrahmenbauteil
- 20: Flexible Triebverbindung
- 22: Abtrieb
- 24: Gelenkwelle
- 26: Lüfterhaube
- 28: Kühlereinrichtung
- 30: Motorkühler
- 32: Ladeluftkühler
- 34: Versteifungselemente
- 36: Außenumfangsfläche
- 38: Konvexe Biegung
- 40: Fahrzeugfrontseite

- V: Vorwärtsfahrtrichtung
- R: Ringspalt
- A1: Abstand Fahrzeugfrontseite - Lüfterrad
- A2: Abstand Fahrzeugfrontseite - Brennkraftmaschine
- A3: Abstand Lüfterrad - Brennkraftmaschine

## Patentansprüche

1. Kühlvorrichtung (10) für eine Fahrzeugfront eines Kraftfahrzeugs, vorzugsweise eines Nutzfahrzeugs, aufweisend:
ein Lüfterrad (12), das trieblich mit einem Abtrieb (22) einer Brennkraftmaschine verbindbar oder verbunden ist und drehbar in einer fahrzeugtragrahmenfesten Lagerung (16) gelagert ist, und
ein Tragrahmenbauteil (18) eines Fahrzeugtragrahmens, vorzugsweise ein Querträgertragrahmenbauteil, in dem die Lagerung (16) fahrzeugtragrahmenfest angeordnet ist.

2. Kühlvorrichtung (10) nach Anspruch 1, wobei
das Lüfterrad (12) eine Antriebswelle aufweist und/oder trieblich mit einer Antriebswelle verbunden ist, die trieblich mit dem Antrieb verbunden ist und in der Lagerung (16) gelagert ist.

3. Kühlvorrichtung (10) nach Anspruch 1 oder 2, wobei:
das Tragrahmenbauteil (18) als Gitterrahmen aus Stabelementen ausgebildet ist oder einen Gitterrahmen aus Stabelementen aufweist; und/oder
das Tragrahmenbauteil (18) in Kühlluftströmungsrichtung hinter dem Lüfterrad (12) und/oder vor dem Abtrieb (22) angeordnet ist.

4. Kühlvorrichtung (10) nach einem der vorherigen Ansprüche, ferner aufweisend:
eine flexible Triebverbindung (20), die das Lüfterrad (12) trieblich mit dem Abtrieb (22) verbindet.

5. Kühlvorrichtung (10) nach Anspruch 4, wobei:
die flexible Triebverbindung (20) eine Gelenkwelle (24), vorzugsweise eine Gleichlaufgelenkwelle, aufweist; und/oder
die flexible Triebverbindung (20) eine biegsame Welle aufweist; und/oder
die flexible Triebverbindung (20) zur Kompensation von Relativbewegungen und/oder einem Winkelversatz zwischen dem Lüfterrad (12) und dem Abtrieb (22) ausgebildet ist.

6. Kühlvorrichtung (10) nach einem der vorherigen Ansprüche, ferner aufweisend:
eine Kühlereinrichtung (28) für Ladeluft und/oder ein Motorkühlmittel, die von Kühlluft, die das Lüfterrad (12) ansaugt, durchströmbar angeordnet ist.

7. Kühlvorrichtung (10) nach Anspruch 6, wobei:
die Kühlereinrichtung (28) einen Hochtemperaturkühler (30) und/oder einen Niedertemperaturkühler (32) aufweist; und/oder
die Kühlereinrichtung (28) in Kühlluftströmungsrichtung vor dem Lüfterrad (12) angeordnet ist.

8. Kühlvorrichtung (10) nach einem der vorherigen Ansprüche, ferner aufweisend:
eine Lüfterhaube (26), die in Kühlluftströmungsrichtung zumindest teilweise vor dem Lüfterrad (12) angeordnet ist.

9. Kühlvorrichtung (10) nach Anspruch 8, wobei:
ein Ringspalt (R) zwischen der Lüfterhaube (26) und dem Lüfterrad (12) kleiner oder gleich 6 mm ist; und/oder
ein Haubenabschnitt der Lüfterhaube (26), vorzugsweise ein unterer Haubenabschnitt, konvex nach innen gebogen ist.

10. Kühlvorrichtung (10) nach einem der Ansprüche 8 bis 9, wobei:
die Lüfterhaube (26) an deren Außenumfangsfläche (36) eines oder mehrere Versteifungselemente (34), vorzugsweise Versteifungsrippen, aufweist, die vorzugsweise so angeordnet und/oder geometrisch ausgebildet sind, dass eine Eigenfrequenz der Lüfterhaube (16) in einer Richtung weg von einer im Betrieb auftretenden fahrzeugtragrahmenseitigen Anregungsfrequenz verändert ist.

11. Kühlvorrichtung (10) nach Anspruch 10, wobei:
eines oder mehrere der Versteifungselemente (34) oben und/oder unten an der Außenumfangsfläche (36) angeordnet sind und/oder sich im Wesentlichen parallel zur Kühlluftströmungsrichtung erstrecken; und/oder
mindestens ein Versteifungselement (34) zumindest teilweise umlaufend um die Außenumfangsfläche (36) angeordnet ist und/oder sich in einer Umfangsrichtung um die Außenumfangsfläche (36) erstreckt.

12. Kühlvorrichtung (10) nach einem der Ansprüche 8 bis 11, wobei:
die Lüfterhaube (26) an der Kühlereinrichtung (28) befestigt und/oder fahrzeugtragrahmenfest angeordnet ist; und/oder
die Lüfterhaube (26) zwischen der Kühlereinrichtung (28) und/oder einem Fahrzeugfrontlufteintritt und dem Lüfterrad (12) angeordnet ist und/oder eine Länge in Kühlluftströmungsrichtung von größer als 200 mm, 250 mm, 300 mm oder 350 mm aufweist; und/oder
die Lüfterhaube (26) eine strömungsgünstig gewölbte Innenkontur aufweist.

13. Kraftfahrzeug, vorzugsweise Nutzfahrzeug, vorzugsweise Lastkraftwagen, aufweisend:
eine Brennkraftmaschine; und
eine Kühlvorrichtung (10) nach einem der vorherigen Ansprüche, wobei das Lüfterrad (12) trieblich mit dem Abtrieb (22) der Brennkraftmaschine verbunden ist.

14. Kraftfahrzeug nach Anspruch 13, wobei:
ein waagerechter Abstand (A1) zwischen dem Lüfterrad (12) und einer Fahrzeugfrontseite (40) des Kraftfahrzeugs größer oder gleich 550 mm ist; und/oder
ein waagerechter Abstand (A2) zwischen der Brennkraftmaschine und einer Fahrzeugfrontseite (40) des Kraftfahrzeugs größer oder gleich 900 mm ist; und/oder
ein waagerechter Abstand (A3) zwischen dem Lüfterrad (12) und der Brennkraftmaschine größer oder gleich 350 mm ist.

## Claims

1. A cooling device (10) for a vehicle front of a motor vehicle, preferably a utility vehicle, comprisingL
a fan wheel (12) which is drivably connectable or connected to an output (22) of an internal combustion engine and is rotatably mounted in a vehicle support frame-fixed bearing (16), and
a support frame component (18) of a vehicle support frame, preferably a cross member support frame component, in which the bearing (16) is arranged vehicle support frame-fixed.

2. The cooling device (10) according to claim 1, wherein
the fan wheel (12) comprises a drive shaft and/or is drivingly connected to a drive shaft which is drivingly connected to the drive and is mounted in the bearing (16).

3. The cooling device (10) according to claim 1 or 2, wherein:
the support frame component (18) is configured as a lattice frame of rod elements or comprises a lattice frame of rod elements; and/or
the support frame component (18) is arranged downstream of the fan wheel (12) and/or upstream of the output (22) in the direction of cooling air flow.

4. The cooling device (10) according to one of the previous claims, further comprising:
a flexible drive connector (20) drivingly connecting the fan wheel (12) to the output (22).

5. The cooling device (10) according to claim 4, wherein:
the flexible drive connection (20) comprises a cardan shaft (24), preferably a constant velocity cardan shaft; and/or
the flexible drive connection (20) comprises a flexible shaft; and/or
the flexible drive connection (20) is configured to compensate for relative movements and/or an angular offset between the fan wheel (12) and the output (22).

6. The cooling device (10) according to one of the previous claims, further comprising:
a cooling apparatus (28) for charge air and/or an engine coolant, arranged to be traversed by cooling air drawn in by the fan wheel (12).

7. The cooling device (10) according to claim 6, wherein:
the cooling apparatus (28) comprises a high-temperature cooler (30) and/or a low-temperature cooler (32); and/or
the cooling apparatus (28) is arranged upstream of the fan wheel (12) in the direction of cooling air flow.

8. The cooling device (10) according to one of the previous claims, further comprising:
a fan cover (26) arranged at least partially in front of the fan wheel (12) in the cooling air flow direction.

9. The cooling device (10) according to claim 8, wherein:
an annular gap (R) between the fan cover (26) and the fan wheel (12) is less than or equal to 6 mm; and/or
a cover section of the fan cover (26), preferably a lower cover section, is convexly curved inwards.

10. The cooling device (10) according to any one of claims 8 to 9, wherein:
the fan cover (26) comprises one or more stiffening elements (34), preferably stiffening ribs, on its outer circumferential face (36), which are preferably arranged and/or geometrically configured such that a natural frequency of the fan cover (16) is changed in a direction away from a vehicle supporting frame side excitation frequency occurring during operation.

11. The cooling device (10) according to claim 10, wherein:
one or more of the stiffening elements (34) are arranged at the top and/or bottom of the outer circumferential face (36) and/or extend substantially parallel to the cooling air flow direction; and/or
at least one stiffening element (34) is arranged at least partially circumferentially around the outer circumferential face (36) and/or extends in a circumferential direction around the outer circumferential face (36).

12. The cooling device (10) according to one of claims 8 to 11, wherein:
the fan cover (26) is fastened to the cooling apparatus (28) and/or arranged vehicle support frame-fixed; and/or
the fan cover (26) is arranged between the cooling apparatus (28) and/or a vehicle front air inlet and the fan wheel (12) and/or comprises a length in the cooling air flow direction of greater than 200 mm, 250 mm, 300 mm or 350 mm; and/or
the fan cover (26) comprises a flow-favourably curved inner contour.

13. A motor vehicle, preferably utility vehicle, preferably lorry, comprising
an internal combustion engine; and
a cooling device (10) according to one of the preceding claims, wherein the fan wheel (12) is drivingly connected to the output (22) of the internal combustion engine.

14. The motor vehicle according to claim 13, wherein:
a horizontal distance (A1) between the fan wheel (12) and a vehicle front side (40) of the motor vehicle is greater than or equal to 550 mm; and/or
a horizontal distance (A2) between the internal combustion engine and a vehicle front side (40) of the motor vehicle is greater than or equal to 900 mm; and/or
a horizontal distance (A3) between the fan wheel (12) and the internal combustion engine is greater than or equal to 350 mm.

## Revendications

1. Dispositif de refroidissement (10) pour l'avant d'un véhicule automobile, de préférence un véhicule utilitaire, comprenant :
une roue de ventilateur (12) qui est apte à être reliée ou qui est reliée en entraînement à un système d'entraînement (22) d'un moteur à combustion interne et qui est montée de manière rotative dans un palier (16) solidaire du châssis du véhicule, et
un élément (18) de châssis porteur d'un châssis de véhicule, de préférence un élément de châssis porteur transversal, le palier (16) étant agencé de manière solidaire du châssis du véhicule.

2. Dispositif de refroidissement (10) selon la revendication 1, dans lequel
la roue de ventilateur (12) présente un arbre d'entraînement et/ou est reliée en entraînement à un arbre d'entraînement qui est relié en entraînement au système d'entraînement et est logé dans le palier (16).

3. Dispositif de refroidissement (10) selon la revendication 1 ou la revendication 2, dans lequel :
l'élément (18) de châssis porteur est réalisé sous forme de cadre en grille constitué d'éléments en barre ou présente un cadre en grille constitué d'éléments en barre ; et/ou
l'élément (18) de châssis porteur est agencé derrière la roue de ventilateur (12) et/ou devant le système d'entraînement (22) dans le sens d'écoulement de l'air de refroidissement.

4. Dispositif de refroidissement (10) selon l'une des revendications précédentes, comprenant en outre :
une liaison flexible d'entraînement (20) reliant en entraînement la roue de ventilateur (12) au système d'entraînement (22).

5. Dispositif de refroidissement (10) selon la revendication 4, dans lequel :
la liaison flexible d'entraînement (20) comprend un arbre à cardan (24), de préférence un arbre à cardan homocinétique ; et/ou
la liaison flexible d'entraînement (20) comprend un arbre flexible ; et/ou
la liaison flexible d'entraînement (20) est conçue pour compenser les mouvements relatifs et/ou un décalage angulaire entre la roue de ventilateur (12) et le système d'entraînement (22).

6. Dispositif de refroidissement (10) selon l'une des revendications précédentes, comprenant en outre :
un dispositif de refroidissement (28) pour l'air de suralimentation et/ou un agent de refroidissement du moteur, à travers lequel peut circuler l'air de refroidissement aspiré dans la roue de ventilateur (12).

7. Dispositif de refroidissement (10) selon la revendication 6, dans lequel :
le dispositif de refroidissement (28) comprend un radiateur haute température (30) et/ou un radiateur basse température (32) ; et/ou
le dispositif de refroidissement (28) est agencé en amont de la roue de ventilateur (12) dans le sens d'écoulement de l'air de refroidissement.

8. Dispositif de refroidissement (10) selon l'une des revendications précédentes, comprenant en outre :
un capot de ventilateur (26) qui est agencé au moins partiellement en amont de la roue de ventilateur (12) dans le sens d'écoulement de l'air de refroidissement.

9. Dispositif de refroidissement (10) selon la revendication 8, dans lequel :
un espace annulaire (R) entre le capot de ventilateur (26) et la roue de ventilateur (12) est inférieur ou égal à 6 mm ; et/ou
une partie de capot du capot de ventilateur (26), de préférence une partie de capot inférieure, est courbée de manière convexe vers l'intérieur.

10. Dispositif de refroidissement (10) selon l'une des revendications 8 à 9, dans lequel :
le capot de ventilateur (26) présente, sur sa surface périphérique extérieure (36), un ou plusieurs éléments de rigidification (34), de préférence des nervures de rigidification, qui sont de préférence agencés et/ou formés géométriquement de telle sorte qu'une fréquence propre du capot de ventilateur (16) est modifiée dans une direction s'éloignant d'une fréquence d'excitation côté châssis de véhicule survenant en fonctionnement.

11. Dispositif de refroidissement (10) selon la revendication 10, dans lequel :
un ou plusieurs des éléments de rigidification (34) sont agencés en haut et/ou en bas de la surface périphérique extérieure (36) et/ou s'étendent sensiblement parallèlement à la direction d'écoulement de l'air de refroidissement ; et/ou
au moins un élément de rigidification (34) est agencé au moins partiellement sur le pourtour de la surface périphérique extérieure (36) et/ou s'étend dans une direction circonférentielle autour de la surface périphérique extérieure (36).

12. Dispositif de refroidissement (10) selon l'une des revendications 8 à 11, dans lequel :
le capot de ventilateur (26) est fixé au dispositif de refroidissement (28) et/ou est solidaire du châssis du véhicule ; et/ou
le capot de ventilateur (26) est agencé entre le dispositif de refroidissement (28) et/ou une entrée d'air avant du véhicule et la roue de ventilateur (12) et/ou présente une longueur dans le sens d'écoulement de l'air de refroidissement supérieure à 200 mm, 250 mm, 300 mm ou 350 mm ; et/ou
le capot de ventilateur (26) présente un contour intérieur bombé favorisant l'écoulement.

13. Véhicule automobile, de préférence un véhicule utilitaire, de préférence un camion, comprenant :
un moteur à combustion interne ; et
un dispositif de refroidissement (10) selon l'une des revendications précédentes, la roue de ventilateur (12) étant reliée en entraînement au système d'entraînement (22) du moteur à combustion interne.

14. Véhicule automobile selon la revendication 13, dans lequel :
une distance horizontale (A1) entre la roue de ventilateur (12) et un côté avant (40) du véhicule automobile est supérieure ou égale à 550 mm ; et/ou une distance horizontale (A2) entre le moteur à combustion interne et un côté avant (40) du véhicule automobile est supérieure ou égale à 900 mm ; et/ou une distance horizontale (A3) entre la roue de ventilateur (12) et le moteur à combustion interne est supérieure ou égale à 350 mm.
